# DEMANDE DE BREVET EUROPEEN

(11) **EP 3 385 940 A1**
(43) Date de publication de la demande: **10.10.2018**
(21) Numéro de dépôt: 17164675.5
(22) Date de dépôt: 04.04.2017
(51) Int. Cl.: G09F 9/305, G09F 17/00, G09F 13/08

(54) **DRAPEAU LUMINEUX**

(71) Demandeur: Gomez, Marcos, 1018 Lausanne (CH)
(72) Inventeur: GOMEZ, Marcos, 1018 Lausanne (CH); FROIDEVAUX, Gilles, 1113 Saint-Saphorin-sur-Morges (CH)
(74) Mandataire: Bugnion Genève

(57) **Abrégé**

Drapeau (1) comprenant une partie de maintien (2b) sur laquelle est fixée une toile (3) comprenant des fibres optiques (13). L'extrémité libre des fibres optiques est connectée à un ou plusieurs dispositifs (8) inclus dans le manche du drapeau. Le manche comporte en plus un interrupteur de commande (5) et peut contenir un indicateur de charge (7) de la batterie.

## Description

### Domaine Technique

La présente invention se réfère à un drapeau lumineux, et en particulier à un drapeau dont la toile est pourvue de fibres optiques. Le drapeau est léger et maniable de manière à être utilisé par des opérateurs mobiles à proximité des zones dangereuses.

### Etat de la technique

Les drapeaux sont des moyens de communication usuels sur les circuits automobiles, sur les aéroports, dans la marine ou dans d'autres domaines. Ils permettent de guider les manoeuvres ou de prévenir en cas de danger. Ils sont manipulés par des opérateurs mobiles, qui se déplacent rapidement sur les zones dangereuses ou à leur proximité, de manière à guider efficacement les usagers. De tels drapeaux sont nécessairement portatifs, comprennent un manche sur lequel est fixée une toile dont les couleurs ou les motifs indiquent la nature du danger ou des manoeuvres à effectuer.

Ce mode de communication est efficace dans des conditions de visibilité optimales. Cependant, lorsque que les conditions de visibilité se dégradent, le message délivré peut être mal perçu ou simplement ignoré. En cas de pluie abondante, ou de forte luminosité, les pilotes sur un circuit automobile, par exemple, peuvent éprouver des difficultés à lire les instructions délivrées à l'aide d'un tel drapeau, ou bien les comprendre trop tard. Dans les domaines de la marine ou de l'aviation, les manoeuvres sont rendues plus délicates en cas de mauvaise visibilité. Cette situation est d'autant plus vraie la nuit où, même si l'environnement est éclairé, les lumières artificielles ne sont pas nécessairement blanches et peuvent compromettre la bonne appréciation des couleurs du drapeau.

Des drapeaux comprenant des fibres optiques sont connus par exemple par la demande de brevet WO2015009018. Ces dispositifs restent cependant volumineux et ne sont pas aisément maniables.

Il y a donc matière à proposer des drapeaux plus efficaces, qui soient notamment visibles dans des conditions dégradées, et facilement maniables.

### Exposé de l'invention

Le drapeau de la présente invention comprend un manche, ayant une partie préhensile et une partie de maintien, et une toile fixée sur la partie de maintien du manche. La toile comprend des fibres optiques, ou est constituée de fibres optiques, dont une extrémité est libre. L'extrémité libre des fibres optiques s'entend comme la partie des fibres optique non incluse dans la toile du drapeau. L'extrémité libre des fibres optiques pointe vers le manche du drapeau. La partie de maintien du manche contient au moins un dispositif lumineux disposé en regard de l'extrémité libre des fibres optiques de manière à illuminer les fibres optiques.

La partie préhensile du manche comporte un interrupteur de commande. La partie préhensible du manche peut en outre comporter un indicateur de charge. L'intérieur du manche, de préférence dans sa partie préhensile, contient une source d'énergie électrique, un système de commande électrique ou électronique et les moyens de connexion nécessaires. La source d'énergie électrique peut être une batterie rechargeable incluse définitivement dans le manche. Alternativement, la source d'énergie électrique peut être amovible.

Les fibres optiques sont regroupées en faisceaux où l'extrémité libre des fibres optiques d'un même faisceau est associée à un concentrateur. Les dispositifs lumineux sont chacun maintenus dans un trou du manche au moyen d'un support. A cet effet, un support selon l'invention comprend un premier espace interne où est logé le dispositif lumineux, et une lèvre permettant de maintenir le support sur le manche. La lèvre est de diamètre supérieur au diamètre du trou où est maintenu le dispositif lumineux. Le support peut en plus comporter au moins une languette flexible, pourvue d'un ergot disposé de telle manière à être en contact avec le diamètre intérieur du manche une fois le support mis en place. Le support permet en plus de centrer les fibres optiques face au dispositif lumineux. A ce titre, il comprend un second espace interne en regard du premier espace interne. Le concentrateur peut alors être logé dans ce second espace interne en vis-à-vis du dispositif lumineux.

Le support peut comporter d'autres éléments de maintien. En l'occurrence, si les dispositifs lumineux sont fixés sur la plaque d'un circuit imprimé, les supports peuvent contenir un ou plusieurs ergots à leur base, qui leur permettent d'être solidaires de cette plaque de circuit imprimé.

La toile du drapeau selon l'invention est de préférence fixée sur le manche de manière amovible. Les éléments de fixation amovibles utilisés à cet effet sont choisis pour assurer le maintien des fibres optiques dans les supports en vis-à-vis des dispositifs lumineux. Ils exercent une force sur la toile orientée vers le manche.

Le système de commande du drapeau comprend une source d'énergie électrique, un régulateur et un microcontrôleur. L'interrupteur de commande est connecté ou intégré au système de commande. L'indicateur de charge peut être soit connecté soit intégré au système de commande.

Le drapeau selon la présente invention est conçu de préférence pour être étanche, de manière à résister aux intempéries. Le manche est fermé à ses extrémités par un capuchon. Les supports de dispositifs lumineux sont également associés au manche de manière étanche. Les circuits électriques et électroniques sont protégés de l'humidité par une couche de résine imperméable.

### Brève description des figures

Figure 1 : Aperçu schématique du drapeau selon l'invention
Figure 2 : Vue en coupe d'une partie du drapeau selon l'invention
Figure 3 : Vue en perspective de la jonction du manche et de la toile du drapeau selon l'invention
Figure 4 : détail d'un support de dispositif lumineux
Figure 5 : vue en coupe d'un support de dispositif lumineux, inclus dans le manche, comprenant le dispositif lumineux, la lentille, le concentrateur et les fibres optiques
Figure 6 : vue en coupe suivant un axe transversal du manche
Figure 7 : Schéma du système de commande

### Description détaillée de l'invention

Le drapeau 1 de la présente invention comporte un manche **2,** avec une partie **2a,** permettant sa préhension et une partie de maintien **2b** sur laquelle la toile **3** du drapeau **1** est fixée. Le manche **2** est de préférence un tube de section circulaire, dont le diamètre extérieur **DE** peut être constant sur toute sa longueur. Alternativement, le diamètre du manche **2** peut varier sur sa longueur. Il peut en l'occurrence prendre une certaine valeur au niveau de sa partie de préhension **2a,** et une valeur différente au niveau de sa partie **2b** de maintien du tissu **3.** En particulier, la partie **2a** peut être plus large que la partie **2b** de manière à assurer une bonne prise en main, tout en gardant une masse la plus faible possible pour favoriser la manipulation du drapeau **1.** Les rapports de diamètre extérieur peuvent bien sûr être inversés.

Alternativement ou en plus, la partie préhensile **2a** du manche peut être recouverte d'un manchon en caoutchouc ou en matière plastique, pour une meilleure prise en main.

Le manche **2** peut être constitué de matériaux divers, parmi lesquels le métal, les polymères plastiques, les matériaux composites. Les matériaux composites comprennent les fibres de verre ou les fibres de carbone. Les métaux utilisables sont de préférence l'aluminium, l'acier, éventuellement traité contre la corrosion, ou l'inox, ou des alliages de divers métaux.

Le manche **2** comprend de préférence des fibres de carbone, qui peuvent être associées à d'autres composants, tels que de la résine époxy. Les fibres de carbone peuvent être organisées de manière unidirectionnelle ou non en fonction de la résistance mécanique recherchée.

Le diamètre extérieur **DE** est de préférence compris entre 20 et 40 mm, de préférence entre 25 et 35 mm. Le diamètre extérieur du manche **2** peut être par exemple d'environ 27, 28, 30 ou 32 mm.

Le diamètre intérieur **DI** du manche **2** peut également varier entre environ 18 et 38 mm. Le diamètre intérieur **DI** est de préférence choisi de manière à ce que l'épaisseur du manche **2** soit comprise entre 0.5 et 4 mm. Ainsi le manche **2** peut être conçu avec un diamètre extérieur **DE** de 30 mm et un diamètre intérieur **DI** de l'ordre de 26 mm, ou 27 mm, ou 28 mm, ou 29 mm. Il peut alternativement être conçu de manière à ce que le diamètre extérieur **DE** soit de 32 mm et le diamètre intérieur **DI** soit de l'ordre de 28 mm, ou 29 mm, ou 30 mm, ou 31 mm.

Bien que le manche **2** soit ici décrit comme un tube de section circulaire, il est envisageable de le concevoir avec une autre géométrie. Il peut être par exemple de section carrée ou rectangulaire ou ovale. Il est également tout à fait envisageable que sa partie préhensile **2a** soit de section circulaire pour une bonne prise en main et que la partie **2b** de maintien du tissu **3** soit de géométrie différente, par exemple de section carrée.

La longueur **L** du manche peut varier de préférence entre 200 mm et 3500 mm, en fonction de l'utilité du drapeau **1** et des dimensions de la toile **3.** La longueur **L** du manche **2** est idéalement de l'ordre de 800 à 1200 mm. Les longueurs **L1** de la partie préhensible **2a,** et **L2** de la partie **2b** du maintien de la toile **3** sont également variables en fonction de l'usage du drapeau **1.**

La longueur **L1** est typiquement de l'ordre de 100 à 300 mm. La longueur **L2** est avantageusement de l'ordre de 500 à 900 mm.

Selon un mode de réalisation, le manche **2** du drapeau **1** a une longueur **L** d'environ 1000 mm, dont la longueur préhensile **L1** est d'environ 150 mm, et la langueur **L2** de maintien de la toile **3** est d'environ 850 mm. D'autres combinaisons de longueurs sont bien sûr envisageables.

Le rapport des longueurs **L1** et **L2** peut être inversé, de telle manière que la longueur **L1** soit plus grande que la longueur **L2.** Il est alors possible que le drapeau contienne un très long manche pour une largeur de toile **3** réduite. En l'occurrence, le manche peut avoir une longueur totale de l'ordre de 3000 mm et une longueur de maintien **L2** de moins de 1000 mm, voire moins de 300 mm.

Le manche **2** comporte une source d'énergie électrique **4.** La source d'énergie électrique **4** peut être un ensemble de piles **4a,** ou une batterie rechargeable **4b,** ou toute autre source d'énergie électrique connue. La source d'énergie électrique **4** est incluse dans le manche **2.** Elle est de préférence incluse dans le manche **2** au niveau de sa partie préhensile **2a.** La source d'énergie électrique **4** étant usuellement un élément relativement lourd, il est en effet préférable qu'elle soit disposée près des zones de préhension pour le confort d'utilisation. La source d'énergie électrique **4** peut être incluse dans la manche lors de la conception du drapeau, et reliée à un connecteur de charge **10b**, accessible depuis l'extérieur, et permettant la recharge de la source d'énergie **4.** Le connecteur de charge **10b** peut être directement accessible depuis l'extérieur ou bien protégé par un élément de protection amovible **10c**. L'élément de protection **10c** peut par exemple se présenter sous la forme d'un capuchon en caoutchouc recouvrant le connecteur de charge de manière étanche.

Le manche **2** contient en outre un interrupteur de commande **5,** situé de préférence sur la partie préhensile **2a,** à proximité de la partie **2b** de maintien de la toile **3.** L'interrupteur de commande **5** permet ainsi d'activer ou de désactiver l'émission lumineuse du drapeau. L'interrupteur de commande **5** peut se présenter sous la forme d'un bouton poussoir qui reprend sa position initial après chaque impulsion grâce à un ressort de rappel. Le bouton poussoir est inséré dans l'épaisseur du manche et en contact avec le système de commande **6** placé à l'intérieur du manche **2.** Un tel bouton poussoir peut être recouvert d'un capuchon **5a**, comprenant une matière souple, pour fermer le tube du manche **2** de façon esthétique et de préférence assurer l'étanchéité aux liquides au niveau du bouton poussoir. Alternativement, l'interrupteur de commande **5** peut se présenter sous la forme d'un switch avec deux positions distinctes on/off. Un tel switch peut par exemple être conçu pour se déplacer longitudinalement dans l'épaisseur du manche **2** entre ses positions « on » et « off », ou bien pivoter sur un axe de rotation entre ses deux positions extrêmes « on » et « off ». L'interrupteur de commande **5** est avantageusement assemblé sur le manche **2** de manière étanche, pour éviter toute infiltration de liquides dans le système de commande **6.** Tout autre type d'interrupteur peut bien sûr être utilisé dans le cadre de la présente invention. L'interrupteur de commande **5** est connecté ou intégré au système de commande **6** du drapeau **1,** et permet en particulier d'activer l'émission lumineuse ou au contraire de la désactiver.

Selon une variante de l'invention, l'interrupteur de commande **5** peut prendre une ou plusieurs positions intermédiaires, autres que ses positions extrêmes « on » et « off », de manière à moduler la luminosité du drapeau **1.** L'interrupteur de commande **5** peut dans ce cas avoir une première position d'activation, correspondant à une intensité lumineuse intermédiaire du drapeau **1,** et une seconde position d'activation, correspondant à l'intensité lumineuse maximale du drapeau **1.** Alternativement, la première position d'activation de l'interrupteur **5** peut correspondre à l'activation de dispositifs lumineux **8** émettant une lumière de couleur donnée, et la seconde position d'activation de l'interrupteur **5** peut correspondre à l'activation d'autres dispositifs **8** lumineux émettant une lumière de couleur différente. Alternativement, la première position d'activation de l'interrupteur **5** peut correspondre à un premier mode de fonctionnement des dispositifs lumineux, et la seconde position d'activation de l'interrupteur **5** peut correspondre à un second mode de fonctionnement des dispositifs lumineux 8. Le premier mode de fonctionnement peut par exemple consister en une activation continue des dispositifs lumineux **8** pour émettre une lumière régulière. Le second mode de fonctionnement peut alors consister en un fonctionnement intermittent des dispositifs lumineux **8,** qui émettent alors une lumière clignotante.

Les extrémités du manche **2** sont chacune bouchées par un capuchon **10.** Les capuchons **10** peuvent être faits de matière plastique ou en métal. Les capuchons **10** peuvent comprendre une partie interne **10a** destinée à s'insérer en force dans le diamètre interne **DI** du manche **2.** La partie interne **10a** peut dans ce cas comprendre des languettes circulaires flexibles qui permettent une meilleure étanchéité grâce à leur contact avec la surface interne du manche **2.** Alternativement, la partie interne **10a** peut être filetée de manière à pouvoir visser le capuchon **10** dans le diamètre intérieur **DI** du manche **2,** pourvu d'un filetage complémentaire. Un joint d'étanchéité peut être prévu en plus. Le capuchon **10** disposé sur la partie préhensile **2a** du manche **2** peut optionnellement être pourvue d'un connecteur de charge **10b** relié à la source d'énergie électrique **4** du drapeau **1** de manière à pouvoir recharger cette source d'énergie si besoin. Le capuchon **10** peut être conçu de manière à être facilement retiré, permettant ainsi d'accéder vers l'intérieur du manche **2.** Dans le cas où la source d'énergie électrique **4** est amovible, elle peut être retirée de l'intérieur du manche **2** par son extrémité, lorsque que le capuchon **10** est séparé du manche **2.** Alternativement, la source d'énergie électrique **4** peut être accessible grâce à une ouverture **10d** aménagée dans la paroi du manche **2.**

Le drapeau **1** est avantageusement pourvu d'un indicateur de charge **7.** L'indicateur de charge **7** est situé de préférence à proximité de l'interrupteur de commande **5** sur le manche **2.** L'indicateur de charge **7** peut prendre la forme d'un voyant lumineux, qui s'allume ou bien s'éteint lorsque que le niveau de charge de la source d'énergie électrique **4** passe sous un seuil prédéterminé. Alternativement, l'indicateur de charge 7 peut comprendre un ensemble de 2 ou 3 voyants lumineux, qui s'allument successivement en fonction du degré de charge de la source d'énergie électrique **4.** Le nombre de voyants lumineux allumés peut être proportionnel au niveau de charge de la source d'énergie électrique **4.** Selon un mode de réalisation particulier, les voyants lumineux peuvent être conçus pour émettre une couleur particulière telle que vert, rouge, orange, et s'allumer alternativement en fonction du degré de charge de la source d'énergie électrique **4.** Alternativement, l'indicateur de charge **7** peut comprendre plusieurs ensembles de voyants lumineux, comprenant chacun un nombre de voyants lumineux différent compris entre 1 et 10, de préférence entre 1 et 5. En l'occurrence, l'indicateur de charge **7** peut comprendre un voyant lumineux isolé, un premier ensemble de 2 voyants lumineux, un second ensemble de 3 voyants lumineux, et un troisième ensemble de 4 voyants lumineux. Le niveau de charge de la source d'énergie électrique **4** peut alors être évalué en fonction des ensembles de voyants lumineux activés. Selon un mode de réalisation, le niveau de charge est considéré comme maximal lorsque tous les ensembles de voyants lumineux sont activés, et minimal lorsque seul le voyant isolé est activé. Le voyant isolé peut en outre avoir un premier mode continu et un second mode clignotant lors que le niveau de charge de la source d'énergie électrique **4** atteint un niveau critique.

D'autres mode de fonctionnement de l'indicateur de charge **7** peuvent être mis en oeuvre. L'indicateur de charge **7** est connecté ou intégré au système de commande **6.**

Le manche **2** comprend en outre un ensemble de dispositifs lumineux **8.** Les dispositifs lumineux **8** peuvent être avantageusement de type LED, mais d'autres types de dispositifs lumineux peuvent être utilisés. Les dispositifs lumineux **8** privilégiés sont de basse consommation et peuvent être produits à faible coût. Les dispositifs lumineux **8** sont disposés sur le manche **2,** suivant une ligne droite orientée selon la longueur du manche **2.** Les dispositifs lumineux **8** sont disposés sur la partie **2b** de maintien de la toile **3,** et orientés de manière à faire face à la toile **3.** Ils sont de préférence insérés chacun dans un trou **12** aménagé dans le manche **2.** Les trous **12** peuvent être aménagés à espace régulier, ou séparés par des intervalles différents, en fonction des applications envisagées. Les dispositifs lumineux **8** sont destinés à illuminer le drapeau **1** une fois la source d'énergie électrique **4** activée par l'utilisateur. Pour ce faire, chacun des dispositifs lumineux **8** est connecté au système de commande **6.** Les dispositifs lumineux **8** peuvent être tous identiques et émettre une lumière blanche. Alternativement, les dispositifs lumineux **8** peuvent comprendre un ou plusieurs dispositifs lumineux qui émettent une lumière de couleur différente.

Les dispositifs lumineux **8** peuvent être reliés au système de commande **6** par des fils électriques disposés à l'intérieur du manche **2,** ou par un circuit imprimé **9.** De préférence, un circuit imprimé **9** est disposé à l'intérieur du manche **2,** de manière à connecter chacun des dispositifs lumineux **8** au système de commande **6.** Le circuit imprimé **9** se présente alors globalement sous la forme d'une plaque de largeur inférieure au diamètre interne **DI** du manche, de manière à y être insérée, et de langueur suffisante pour relier tous les dispositifs lumineux **8** disposés sur le manche **2,** au système de commande **6.** En d'autres termes le circuit imprimé **9** comprend une largeur de l'ordre de 20 à 30 mm et une longueur comprise entre 200 et 3000 mm, en fonction des dimensions du manche **2.** Le circuit imprimé **9,** également connu sous le terme de PCB, peut être simple ou multicouche. Les dispositifs lumineux **8** peuvent être soudés directement sur le circuit imprimé **9.**

Le circuit imprimé **9** peut avantageusement être recouvert d'une résine imperméable de manière à ce que le drapeau **1** reste fonctionnel en présence d'humidité.

Le système de commande **6** comprend la source d'énergie électrique **4,** un microcontrôleur **18,** et un régulateur **17.** Le microcontrôleur **18** est alimenté par la source d'énergie électrique **4.** Le microcontrôleur **18** est connecté à l'interrupteur de commande **5** et au régulateur **17** de manière à transmettre les instructions reçues de l'interrupteur de commande **5** au régulateur **17.** Le régulateur **17** permet d'établir le contact électrique entre la source d'énergie électrique **4** et les dispositifs lumineux **8.** Lorsque l'interrupteur de commande **5** comporte une ou plusieurs positions intermédiaires, le régulateur **17** permet de réguler l'activation des dispositifs lumineux **8** en fonction de la position de l'interrupteur de commande **5.** En d'autres termes, si la position intermédiaire de l'interrupteur de commande **5** correspond à une intensité lumineuse intermédiaire, le régulateur 17 est adapté pour transmettre l'énergie correspondante au niveau d'activation requis. Si la position intermédiaire de l'interrupteur de commande **5** correspond à l'activation de certains dispositifs lumineux **8,** le régulateur **17** est adapté à activer un groupe de dispositifs lumineux **8** correspondant à la position de l'interrupteur de commande **5.** Le régulateur **17** peut comporter à cet effet un microprocesseur **17a.** Le microcontrôleur **18** peut en outre être connecté à l'indicateur de charge **7** de manière à activer l'indicateur de charge **7** en fonction du degré de charge de la source d'énergie **4.**

Chaque dispositif lumineux **8** est maintenu sur le manche **2** grâce à un support de fixation **11**.Un support de fixation **11** selon l'invention est en particulier un élément permettant de maintenir le dispositif lumineux **8** correspondant centré par rapport au trou **12** aménagé dans le manche **2,** dans lequel il est inséré. Pour ce faire, il comporte à sa base un premier espace intérieur **11a** permettant de loger le dispositif lumineux **8,** et à son extrémité opposée une lèvre **11b** reposant sur la périphérie du trou **12** aménagé dans le manche **2.** Un support de fixation **11** comporte un ou plusieurs ergots de positionnement **11c,** pouvant s'insérer dans le circuit imprimé **9,** de manière à éviter tout mouvement latéral par rapport au circuit imprimé **9.**

La paroi **11d** du support de fixation **11,** est de préférence circulaire, et peut être incisée sur une partie de sa longueur de manière à laisser au moins une partie flexible **11e** qui fait office de languette. La ou les languettes **11e,** sont alors pourvues d'un ergot **11f** sur leur surface externe, destiné à venir en contact avec le diamètre intérieur **DI** du manche **2,** une fois le support **11** mis en place dans le trou **12** du manche **2.** Le support **11** est ainsi maintenu en place sur le manche **2.**

Le support **11** peut être ajusté au trou **12** du manche **2** de manière étanche. Alternativement ou en plus, un joint d'étanchéité, non représenté, peut être inclus entre le support **11** et le manche **2.** Les supports **11** peuvent être fixés au manche **2** par d'autres moyens connus, tels que vissage ou collage.

Le support **11** est pourvu d'un second espace interne **11g,** en vis-à-vis du premier espace interne **11a** où est logé le dispositif lumineux **8.** Le second espace interne **11g** permet d'accueillir un faisceau de fibres optiques **13** de telle manière que leur extrémité coïncide avec le dispositif lumineux **8** disposé dans le premier espace interne **11a.** La lumière émise par les dispositifs lumineux **8** est alors diffusée dans les fibres optiques **13.**

Chacun des dispositifs optiques **8** peut en outre être surmontée d'une lentille **15,** de préférence convergente, disposée entre le dispositif lumineux **8** et l'extrémité des fibres optiques **13.** Une telle lentille **15** permet de concentrer la lumière émise par le dispositif lumineux **8** dans les fibres optiques **13.** La lentille **15** peut être faite en verre ou en matériau polymère transparent. La lentille **15** est de préférence incolore, mais elle peut être teintée de manière à diffuser dans les fibres optiques **13** une lumière colorée.

Le faisceau de fibres optiques **13** est de préférence maintenu par un concentrateur **14,** qui s'insère dans le second espace interne **11g** du support de fixation **11.** Les dimensions du concentrateur **14** sont avantageusement telles que le concentrateur **14** exerce une force de frottement sur la paroi interne du support **11** au niveau du second espace interne **11g.** Le faisceau de fibres optiques **13** est ainsi centré face au dispositif lumineux **8** et maintenu en place grâce aux forces de friction entre le concentrateur **14** et le support **11.** Alternativement ou en plus, un ou plusieurs ergots (non représentés) peuvent être disposés sur la surface interne du support **11** de manière à retenir le concentrateur **14** à l'intérieur du second espace interne **11g** dans lequel il est logé.

Les supports **11** sont préférentiellement confectionnés en matière plastique. Ils peuvent notamment être produits par injection plastique.

Le faisceau de fibres optiques **13** en regard d'un dispositif lumineux **8** est déployé dans la toile **3** du drapeau **1.**

Les faisceaux de fibres optiques **13** correspondant aux dispositifs lumineux **8** sont de préférence disposés parallèlement les uns aux autres, et orientés perpendiculairement à l'axe longitudinal du manche **2,** comme montré à la figure 1.

Une autre disposition des fibres optiques **13** peut être envisagée, notamment dans le cas où des lumières de couleurs différentes sont diffusées dans les fibres optiques **13.** Une orientation non linéaire des fibres optiques **13** dans la toile du drapeau permet alors de faire apparaitre des motifs lumineux.

En fonction de la taille du drapeau **1,** le nombre de dispositifs lumineux **8,** et des faisceaux de fibres optiques **13** correspondants, varie de 1 à 30, de préférence de 2 à 20. En particulier, un drapeau de petite dimension, dont le manche n'excède pas 300 mm de long, peut contenir 2 dispositifs lumineux **8,** alors qu'un drapeau plus grand, dont le manche dépasse les 1000 mm, peut contenir jusqu'à 8 ou 12 dispositifs lumineux **8.** Le nombre de dispositifs lumineux **8** peut bien sûr être adapté à discrétion.

La toile **3** du drapeau **1** comprend les fibres optiques **13,** disposées de préférence parallèlement les unes aux autres. Les fibres optiques **13** sont incorporées dans le tissage de la toile **3** ou remplacent une partie des fibres textiles de la toile **3.**

Les fibres optiques **13** sont conçues pour permettre une diffusion au moins partiellement latérale de la lumière, de manière à rendre la surface de la toile **3** lumineuse.

Les dispositifs lumineux **8** émettent de préférence de la lumière blanche. Dans ce cas, la toile **3** peut être teintée par une ou plusieurs couleurs de manière à faire apparaître les motifs colorés lors de l'activation de l'énergie lumineuse. Alternativement, les dispositifs lumineux **8** peuvent émettre une lumière colorée. Un tel dispositif peut être avantageux si les motifs colorés coïncident avec l'arrangement des faisceaux de fibres optiques **13.** Chaque faisceau de fibres optiques **13** apparaît alors de la couleur correspondant au dispositif lumineux **8** correspondant.

La toile **3** peut alternativement comprendre des zones teintées dont les fibres optiques **13** sont reliées à des dispositifs lumineux **8** émettant une lumière blanche, et des zones non teintées dont les fibres optiques **13** sont connectées à des dispositifs lumineux **8** émettant une lumière colorée.

Les fibres optiques **13** dépassent de la toile **3** et sont regroupés en faisceaux par 1 ou plusieurs concentrateurs **14** situés à leur extrémité. Le tissu de la toile **3** est dédoublé au niveau du bord de la toile **3** d'où dépassent les fibres optiques **13,** de telle sorte à créer deux pans divergeants **3b,** disposés de part et d'autre de la partie libre des fibres optiques **13.** Chacun des pans divergeants **3b** est muni d'un premier élément de fixation amovible **3c** sur son bord libre. Un moyen de fixation amovible comprend deux éléments dissociables **3c** et **3e.** De tels moyens de fixation amovible comprennent par exemple un zip, une fermeture éclair, une bande auto-agrippante de type velcro® ou tout autre moyen équivalent.

Les pans divergeants **3b** peuvent en outre être reliés l'un à l'autre par des points de renfort **20** pour renforcer la toile **3.** Les pans divergeants peuvent en l'occurrence être cousus l'un à l'autre par des points de couture situés entre les faisceaux de fibres optiques **13.** D'autre moyens de renforts peuvent être utilisés tels que des crochets, des rivets, ou des boutons.

Un dispositif de connexion **19** permet d'associer de manière amovible la toile **3** au manche **2** du drapeau **1.** Le dispositif de connexion **19** comprend des éléments de fixation amovibles compatibles avec les éléments de fixation amovibles **3c** des pans divergeants **3b.**

Un exemple de dispositif de connexion **19** peut être une bande **3d** dont les deux bords opposés sont équipés d'un second élément de fixation amovible **3e,** complémentaire du premier élément de fixation amovible **3c.** La bande **3d** est assemblée à la toile **3** du drapeau **1** grâce aux moyens de fixation amovible. En d'autres termes les premiers éléments de fixation amovible **3c** de chacun des pans divergeants **3b** est associé au second élément de fixation amovible **3e** correspondant de la bande **3d.**

Les éléments de fixation amovibles **3c, 3e,** sont de préférence conçus pour maintenir la toile **3** du drapeau à proximité du manche **2** pour éviter toute distension des fibres optiques **13.** Lors de leur assemblage avec la bande **3d,** les éléments de fixation amovibles **3c, 3e,** permettent de rapprocher du manche **2** les pans divergeants **3b,** et d'exercer une pression sur les fibres optiques **13** telle qu'elles ne peuvent se désolidariser du support **11,** même lorsque le drapeau est agité. De préférence, la partie libre des fibres optiques **13,** située entre la toile **3** du drapeau et le manche **2,** est plus longue que la distance séparant la toile **3** du manche **2,** une fois la toile associée à la bande **3d.** Les fibres optiques **13** sont alors maintenues souples.

Au moins un système de fixation **3f** permet de fixer la bande **3d** sur le manche **2.** Le système de fixation **3f** peut comprendre un clip, un rivet, une combinaison d'écrou et de boulon, ou tout autre moyen de fixation. De préférence, la bande **3d** est maintenue sur le manche **2** par au moins 2 systèmes de fixation **3f.**

La bande **3d,** associée aux deux pans divergeants **3b** de la toile **3** par les éléments de fixation amovibles **3c** et **3e,** et fixée au manche **2** grâce aux moyens de fixations **3f** permet de solidariser la toile **3** du drapeau au manche **2.**

Les éléments de fixation amovible **3c** et **3e** permettent de facilement dissocier la toile **3** du manche **2** du drapeau, et au besoin de changer la toile **3** du drapeau **1.** A cet effet, il suffit de dissocier les éléments de fixation amovibles **3c** et **3e** de la bande **3d,** et de déconnecter les concentrateurs **14** des supports **11.** La mise en place d'une autre toile de drapeau **3** s'effectue alors en connectant les concentrateurs **14** dans les supports **11,** puis en combinant les éléments de fixation amovible **3c** des pans divergeants **3b** et **3e** de la bande **3d,** qui est solidaire du manche **2.**

La bande **3d** peut être faite en tissu, comprenant des fibres naturelles telles que du coton ou du lin, ou des fibres synthétiques telles que du nylon, ou un mélange de fibres naturelles et synthétiques. La bande **3d** peut en outre comprendre des matières élastiques de manière à assurer une force **F** de maintien des fibres optiques **13** dans les supports **11.**

Le dispositif de connexion **19** peut alternativement comprendre plusieurs bandes, ou straps, ou tout autre dispositif permettant de maintenir la toile **3** sur le manche **2.**

La toile **3** du drapeau **1** peut être de forme carrée ou rectangle, ou triangulaire. D'autres formes peuvent être envisagées en fonction des usages du drapeau. La toile **3** peut avoir des dimensions variables. Lorsqu'elle est de forme rectangulaire, ses cotés peuvent être par exemple de 1000 mm et 800 mm, ou bien de 800 mm et 600 mm, ou bien de 300 mm et 200 mm.

La toile **3** peut comprendre du coton, du lin, des fibres synthétiques telles que du nylon ou un mélange.

## Revendications

1. Un drapeau (1) comprenant un manche (2) ayant une partie préhensile (2a) et une partie de maintien (2b), et une toile (3) fixée sur la partie de maintien (2b) dudit manche, **caractérisé en ce que** la toile (3) comprend des fibres optiques (13) dont une extrémité est libre, **en ce que** la partie de maintien (2b) du manche comprend au moins un dispositif lumineux (8) disposé en regard de l'extrémité libre des fibres optiques (13), et **en ce que** la partie préhensile (2a) du manche comporte un interrupteur de commande (5).

2. Drapeau selon la revendication 1, **caractérisé en ce que** les fibres optiques (13) sont regroupées en faisceaux où l'extrémité libre des fibres optiques (13) d'un même faisceau est associée à un concentrateur (14).

3. Drapeau selon les revendications 1 ou 2, **caractérisé en ce que** le ou les dispositifs lumineux (8) sont chacun maintenus dans un trou (12) du manche (2), au moyen d'un support (11).

4. Drapeau selon la revendication 3, **caractérisé en ce que** ledit support (11) comprend un premier espace interne (11a) où est logé ledit dispositif lumineux (8), et une lèvre (11b) de diamètre supérieur au diamètre du trou (12) où est maintenu ledit dispositif lumineux (8).

5. Drapeau selon la revendication 3 ou 4, **caractérisé en ce que** ledit support (11) comporte en outre au moins une languette (11e) pourvue d'un ergot (11f), adapté pour venir en contact avec le diamètre intérieur (DI) du manche (2), une fois le support (11) mis en place.

6. Drapeau selon l'une des revendications 3 à 5, **caractérisé en ce que** ledit support (11) comprend en outre un second espace interne (11g) en regard du premier espace interne (11a), où est logé ledit concentrateur (14).

7. Drapeau selon l'une des revendications 3 à 6, **caractérisé en ce que** ledit support (11) comprend à sa base au moins un ergot (11c).

8. Drapeau selon l'une ou l'autre des revendications précédentes, **caractérisé en ce que** la toile (3) est fixée sur le manche (2) de manière amovible, au moyen d'éléments de fixation amovibles (3c, 3e).

9. Drapeau selon la revendication précédente, **caractérisé en ce que** les éléments de fixation amovibles (3c, 3e) exercent sur la toile (3) une force (F) orientée vers le manche (2).

10. Drapeau selon l'une ou l'autre des revendications précédentes, **caractérisé en ce que** l'interrupteur de commande (5) est connecté ou intégré à un système de commande (6), disposé à l'intérieur de la partie préhensile (2a) du manche.

11. Drapeau selon la revendication 10, **caractérisé en ce que** l'interrupteur de commande (5) permet d'activer ou de désactiver les dispositifs lumineux (8) ou de sélectionner un mode de fonctionnement parmi plusieurs modes de fonctionnement.

12. Drapeau selon l'une des revendications 10 ou 11, **caractérisé en ce que** le système de commande (6) comprend une source d'énergie électrique (4), un régulateur (17), et un microcontrôleur (18).

13. Drapeau selon la revendication 12, **caractérisé en ce que** la source d'énergie électrique (4) est disposée dans la partie préhensile (2b) du manche (2).

14. Drapeau selon l'une ou l'autre des revendications précédentes, **caractérisé en ce qu'**il comprend en outre un indicateur de charge (7) de la source d'énergie électrique (4).

15. Drapeau selon l'une ou l'autre des revendications précédente, **caractérisé en ce que** le manche (2) comporte 2 capuchons (10) qui ferment ses extrémités de manière étanche, et **en ce que** les supports (11), sont associés au manche (2) de manière étanche.
